# FASCICULE DE BREVET EUROPEEN

(11) **EP 2 097 877 B1**
(45) Date de publication et mention de la délivrance du brevet: **11.10.2017**
(21) Numéro de dépôt: 07765966.2
(22) Date de dépôt: 30.05.2007
(51) Int. Cl.: G07C 5/08, G07C 3/00

(54) **METHODE ET DISPOSITIF DE GESTION DE L'ENERGIE D'UN VEHICULE COMPORTANT UN EQUIPEMENT DE TRAVAIL AUXILIAIRE**
VERFAHREN UND EINRICHTUNG ZUR VERWALTUNG DER LEISTUNG EINES FAHRZEUGS MIT HILFSARBEITSGERÄTEN
METHOD AND DEVICE FOR MANAGING THE POWER OF A VEHICLE COMPRISING AUXILIARY WORK EQUIPMENT

(30) Priorité: 27.11.2006 FR 0610494
(43) Date de publication de la demande: 09.09.2009
(73) Titulaire: IFP Énergies nouvelles, 92852 Rueil-Malmaison Cedex (FR); S.T.V.I., 57525 Talange (FR)
(72) Inventeur: ANNEZER, Eric, 57525 Talange (FR); WADSWORTH, Alain, 88100 Saint Dié des Vosges (FR)
(86) Numéro de dépôt international: PCT/FR2007/000892
(87) Numéro de publication internationale: WO 2008/065261

(56) Documents cités:
- CA-A1- 2 434 707
- DE-A1- 19 838 012
- GB-A- 1 245 412
- JP-A- 2002 047 837
- US-A- 4 630 292
- US-B1- 7 117 075

## Description

### Domaine de l'invention

La présente invention a pour objet une méthode et un système permettant de distinguer la quantité de gazole professionnel utilisé à d'autres fins que pour la propulsion d'un véhicule. Elle s'applique aux véhicules utilitaires et industriels utilisant un outil de travail relevant de la position 87-05 du tarif des douanes françaises.

On sait que l'utilisation de fioul domestique comme carburant dans les moteurs diesel au lieu du gazole carburant routier est formellement interdite.

La règlementation réserve l'utilisation du gazole aux véhicules routiers à moteur diesel et celle du fioul domestique aux chaudières et engins particuliers.

La coloration et le traçage différents de ces deux produits permettent de reconnaître rapidement si leur utilisation est conforme à la règlementation. Les services des douanes procèdent à des contrôles réguliers pour vérification et éventuellement sanction.

L'utilisation de fioul domestique en substitution à du gazole peut être tentante en raison de leurs intervalles de distillation voisins. Cependant, leurs autres caractéristiques ont évolué au cours de ces dernières années de manière divergente, en particulier pour adapter le gazole aux nouveaux types de moteur diesel et de systèmes de post-traitement. La substitution du gazole par du fioul domestique n'est pas recommandable techniquement, notamment pour les moteurs diesel d'automobiles modernes, qui plus est, pour les moteurs à injection directe haute pression de type "rampe commune" ou "common rail".

Les impacts se manifestent sur le fonctionnement du véhicule, principalement sur son moteur et sur ses émissions. D'après l'Institut Français du Pétrole, les principaux risques sont les suivants :
- les caractéristiques à froid du fioul domestique nettement moins sévères que celles des gazoles peuvent être la cause de colmatage des filtres à gazole et donc d'arrêt des véhicules, en période hivernale,
- la viscosité du fioul domestique susceptible d'être nettement plus élevée que celle du gazole conduit à des déréglages du système d'injection,
- la teneur en sédiments du fioul domestique susceptible d'être nettement plus élevée, entraîne des conséquences néfastes sur le fonctionnement et l'endurance des systèmes d'injection, phénomènes très importants sur les systèmes à rampe commune,
- substituer du gazole par du fioul domestique conduit à une désactivation rapide du système de post-traitement (pot catalytique) et à un accroissement des rejets de particules. En effet, la teneur limite en soufre du fioul domestique est de 2000 ppm alors qu'elle est aujourd'hui limitée pour le gazole à 50 ppm pour atteindre 10 ppm au maximum à l'horizon 2009. Il est bien connu que le soufre réduit l'activité des catalyseurs, favorise la formation de sulfates sous forme de particules, accroît la périodicité des régénérations des filtres à particules et le cas échéant des pièges à NOx,
- l'indice de cétane nettement plus faible du fioul domestique (>40 pour le fioul domestique, > 51 pour le gazole) conduit à un accroissement des niveaux sonores et des niveaux d'émissions de particules,
- le fioul domestique peut avoir point final de distillation plus élevé, ce qui peut conduire à la formation de dépôts et à un accroissement des niveaux de particules émises.

On sait par ailleurs que la législation française prévoit un régime fiscal privilégié pour les carburants destinés au fonctionnement d'un moteur sans que le véhicule soit en mouvement et sous conditions d'emploi, par exemple dans le cas de l'utilisation d'équipements de travail auxiliaires tels que les grues, les dépanneuses, les balayeuses, les hydrocureurs, les malaxeurs à béton, les pompes à béton, etc. Pour ces applications, l'administration autorise l'utilisation du fioul domestique dans les moteurs de véhicules industriels. Les véhicules autorisés sont alors équipés de dispositifs distributeurs permettant le basculement du carburant fioul au gazole, automatiquement.

### Les solutions actuelles

L'alternative proposée actuellement pour apporter une réponse au problème posé comprend plusieurs dispositifs proposés et agréés par l'administration douanière.

Cependant, ces dispositifs ne présentent pas toutes les sécurités nécessaires visant à empêcher la fraude.

La différentiation des équipements proposés sur le marché et la multiplicité des intervenants rendent les contrôles très difficiles voir impossibles et compliquent la gestion administrative ainsi que le suivi des dossiers.

Ces types d'installation présentent également l'inconvénient de transformations majeures des systèmes d'alimentation en carburant d'origine des moteurs de véhicules auxquelles ils sont destinés, ce qui n'est pas sans conséquences.

La complexité de certains dispositifs liée au fait que les carburants ne doivent en aucun cas se mélanger provoque également des disfonctionnements des moteurs dues entre autres à des surpressions internes et des températures de carburant trop élevées.

### Le fioul domestique utilisé comme carburant :

Le fioul domestique se distingue du gazole par ses propres caractéristiques, sa teneur en soufre, sa viscosité et son indice de cétane.

Afin de répondre aux exigences environnementales imposées par l'UE, les constructeurs de véhicules utilitaires et industriels font appel à de nouvelles technologies incompatibles avec l'usage de carburant tel que le fioul domestique.

### Les conséquences :

1. Colmatage des filtres à gazole en hiver
2. Viscosité du fioul conduisant à des déréglages des systèmes d'injection
3. Teneur en sédiments entraînant des conséquences néfastes sur le fonctionnement des systèmes d'injection du type rampe commune.
4. Désactivation rapide du système post traitement (pot catalytique) et un accroissement des rejets de particules.
5. Indice de cétane plus faible conduisant à un accroissement des niveaux sonores et d'émissions de particules.
6. Point de distillation plus élevé, ce qui peut conduire à la formation de dépôts et un accroissement des niveaux de particules émises.

Certains pays tel que le Canada ou l'Allemagne appliquent également ce régime fiscal mais sous une forme différente.

L'utilisateur achète son gazole au taux normal et fait ensuite une demande de remboursement du différentiel de taxes selon les conditions d'emploi.

Ce système est déjà appliqué en France pour le remboursement d'une partie de la TIPP du gazole routier.

Aucun équipement complémentaire, le principe est simplifié et s'appuie sur la seule bonne foi des utilisateurs qui établissent eux-mêmes leurs demandes de remboursement.

Il est également connu par le document US 4 630 292 une méthode de calcul et de gestion de l'énergie d'un véhicule équipé d'un moteur alimenté au gazole pour la propulsion du véhicule et le fonctionnement d'au moins un équipement de travail auxiliaire.

Dans la méthode décrit par ce document, il est mentionné que le temps de fonctionnement d'un moteur est enregistré entre le temps de fonctionnement stationnaire et le temps de fonctionnement en mouvement.

Cette méthode présente un inconvénient majeur qui porte atteinte à la fiabilité de la mesure du temps de fonctionnement.

En effet, lorsque le moteur est utilisé pour mettre en mouvement le véhicule selon un circuit, il peut arriver que ce véhicule soit momentanément arrêté (fonctionnement stationnaire), comme à un feu tricolore, un embouteillage, un croisement,...

Dans cette configuration, le fonctionnement stationnaire ainsi décelé faussera le relevé car il sera considéré comme le temps d'utilisation pour un équipement de travaux auxiliaires.

### Rappels technologiques

Les nouvelles technologies utilisées dans le domaine de la gestion électronique des véhicules industriels permettent aujourd'hui d'obtenir des informations précises et sécurisées des véhicules.

Une coopération entre les constructeurs de véhicules industriels européens a permis d'aboutir à un standard appelé FMS ("Fleet Management System"). Ce système de gestion utilise le protocole CAN pour transporter les données, destiné à plus de facilité d'utilisation et qui permet de normaliser des informations que l'on peut transmettre à des équipements complémentaires tels que des systèmes d'informatique de gestion embarqués.

Le standard FMS normalise les informations que l'on peut transmettre à des équipements extérieurs dans le cas par exemple de systèmes informatiques embarqués.

Par ailleurs, le Multiplexage permet une communication entre boîtiers électroniques. Les informations ne transitent plus par un fil dédié, mais sont regroupées dans un seul fil après un traitement électronique. Un boîtier de codage reçoit un ensemble d'informations, qu'il va traiter afin de les envoyer dans un seul fil. Un boîtier de décodage va ensuite redistribuer les informations à chaque composant. Cette transmission électronique s'appelle un "Bus". Le Multiplexage permet de réduire considérablement le nombre de câbles et de connexions nécessaires sur les véhicules.

Le Bus CAN ("Controller Area Network") a été développé par la société BOSCH et répond à une normalisation des protocoles de communication en Multiplexage. Une standardisation qui permet également aux constructeurs de limiter les coûts de développement.

### Résumé de l'invention

L'invention propose une solution informatique embarquée couplée à la connexion Bus CAN des véhicules selon le standard FMS permettant de gérer avec précision les consommations de carburant gazole sous conditions d'emploi tel que prévu par l'arrêté du 29 avril 1970.

Ainsi, l'invention fournit une méthode et un système électronique embarqué permettant le calcul et la gestion de l'énergie d'un véhicule équipé d'un moteur alimenté au gazole pour la propulsion du véhicule et le fonctionnement d'au moins un équipement de travail auxiliaire.

Elle fournit également une méthode et un système électronique pour la gestion du différentiel de taxes sur les produits pétroliers utilisés par les véhicules industriels munis d'équipements de travail auxiliaires.

Ce système électronique contrôle toutes les opérations "moteur" et équipements auxiliaires des véhicules industriels hors propulsion. Il permet notamment de collecter et d'enregistrer les temps de fonctionnement et la consommation en énergie d'un équipement de travail auxiliaire d'un véhicule industriel hors propulsion.

Par la méthode et le dispositif de l'invention l'utilisation du fioul domestique comme catégorie fiscale devient inutile.

### Description de la Figure

La Figure 1 représente schématiquement un mode particulier de réalisation de la méthode et du système de l'invention.

### Description détaillée de l'invention

La méthode de calcul et de gestion est, selon l'invention définie par les caractéristiques de la revendication indépendante 1. Par la méthode de l'invention, on gère le différentiel de taxes sur le gazole en fonction de l'emploi du moteur (en propulsion ou pour le fonctionnement de l'équipement de travail auxiliaire).

On peut également enregistrer par capteur le régime moteur.

Dans la méthode de l'invention, les moyens d'enregistrement de l'étape (c) peuvent encore comprendre un moyen de connexion pour une clé de téléchargement de données.

L'invention concerne aussi le système électronique embarqué pour le calcul et la gestion de l'énergie d'un véhicule équipé d'un moteur alimenté au gazole pour la propulsion du véhicule et le fonctionnement d'au moins un équipement de travail auxiliaire. Ce système comprend les caractéristiques de la revendication indépendante 5. Les données enregistrées comprennent en général les données FMS disponibles, à savoir le numéro de châssis, l'état "prise de force" (enclenchée ou déclenchée), le contacteur embrayage (embrayage ou débrayage), l'état "frein de parking" (serré ou desserré), le régime moteur, l'information "vitesse tachygraphe", la consommation de carburant et les heures de fonctionnement moteur.

Au travers du FMS, qui utilise le protocole CAN, équipant l'ensemble des véhicules industriels de nouvelle génération, les données essentielles sont disponibles à condition que le boîtier FMS d'origine du véhicule soit paramétré par le constructeur.

Pour autant, les véhicules de l'ancienne génération (antérieurs à 2004), qui ne disposent pas de la technologie FMS, sont susceptibles également d'être équipés du système de la présente invention. Dans ce cas, des capteurs nécessaires à la mise en oeuvre de l'invention devront être installés.

Pour une meilleure traçabilité l'unité informatique embarquée selon l'invention sera identifiée et paramétrée par type de véhicule selon les applications relevant de la position 87-05 du tarif des douanes.

Cette unité peut stocker les données collectées. Celles-ci sont ensuite automatiquement traitées et converties par un calculateur intégré.

La récupération de ces données pourra être effectuée par exemple une fois par an par exemple par un organisme certifié par la DRIRE, à l'aide d'une clé de téléchargement qui permettra ensuite de transporter ces informations collectées sur un espace "Extranet", privé et sécurisé.

L'accès réservé de cette plateforme "Extranet" devra permettre aux autorités compétentes de mieux maîtriser et contrôler en temps réel les informations nécessaires pour un meilleur suivi de cette mesure fiscale.

La base du remboursement du différentiel de taxe pourrait se faire par exemple une fois par an à partir des données stockées et extraites de la plateforme "Extranet".

Sur la Figure 1, on a représenté le circuit du carburant gazole, qui comprend un circuit l'alimentation 2, et un circuit de retour 3. À partir du réservoir gasoil, sur le circuit d'alimentation 2, le gazole passe successivement dans un préfiltre à carburant, une pompe à carburant, une pompe d'alimentation Haute Pression et un filtre gazole, et alimente la rampe commune d'injection.

Le système électronique comprend des capteurs de débit (par exemple de type Coriolis) à l'aspiration du gazole (Capteur C1) et au retour du gazole (Capteur C2), dont l'information est envoyée à l'enregistreur de données embarqué, comprenant le Bus CAN FMS. Celui-ci reçoit également les informations des capteurs C3 à C7, à savoir :
- Capteur C3 : État prise de force ;
- Capteur C4 : Contacteur embrayage ;
- Capteur C5 : État frein de parking ;
- Capteur C6 : Régime moteur ;
- Capteur C7 : Info vitesse tachygraphe.

Les données enregistrées sont transmises à l'enregistreur E, muni d'une connexion P, permettant de les transférer à la plateforme "Extranet" (non représentée sur la figure), où elles seront traitées.

## Revendications

1. Méthode de calcul et de gestion de l'énergie d'un véhicule équipé d'un moteur alimenté au gazole pour la propulsion du véhicule et le fonctionnement d'au moins un équipement de travail auxiliaire, **caractérisée en ce que**
a) on équipe le moteur de moyens de collecte et d'enregistrement de données ;
b) on équipe le véhicule de capteurs identifiant, au cours du temps, au moins le déplacement du véhicule, l'enclenchement de la motorisation vers l'équipement de travail auxiliaire et la consommation de carburant, et permettant l'identification du fonctionnement du moteur soit pour la propulsion du véhicule, soit pour le fonctionnement de l'équipement de travail auxiliaire et de la consommation en gazole du moteur
c) on équipe le véhicule de moyens pour enregistrer les données identifiées de fonctionnement et de consommation du gazole.

2. Méthode selon la revendication 1, **caractérisée en ce que**, en (b), on enregistre par capteur le régime moteur.

3. Méthode selon l'une des revendications 1 ou 2 **caractérisée en ce que**, en (c), les moyens d'enregistrement comprennent un moyen de connexion d'une clé de téléchargement de données.

4. Méthode selon l'une des revendications 1 à 3, **caractérisée en ce que** l'on gère le différentiel de taxes sur le gazole en fonction de l'emploi du moteur.

5. Système électronique embarqué pour le calcul et la gestion de l'énergie d'un véhicule équipé d'un moteur alimenté au gazole pour la propulsion du véhicule et le fonctionnement d'au moins un équipement de travail auxiliaire comprenant au moins :
a) des moyens de collecte et d'enregistrement de données ;
b) des capteurs identifiant, au cours du temps, au moins le déplacement du véhicule, l'enclenchement de la motorisation vers l'équipement de travail auxiliaire et la consommation de carburant, et permettant l'identification du fonctionnement du moteur soit pour la propulsion du véhicule, soit pour le fonctionnement de l'équipement de travail auxiliaire et de la consommation en gazole du moteur, et
c) des moyens pour enregistrer les données de fonctionnement identifiées et de consommation du gazole.

6. Système selon la revendication 5, **caractérisé en ce que**, en (b), on enregistre par capteur le régime moteur.

7. Système selon l'une des revendications 5 ou 6 **caractérisé en ce que**, en (c), les moyens d'enregistrement comprennent un moyen de connexion d'une clé de téléchargement de données.

8. Système selon l'une des revendications 5 à 8, **caractérisé en ce que** l'on gère le différentiel de taxes sur le gazole en fonction de l'emploi du moteur.

## Patentansprüche

1. Verfahren zur Berechnung und Verwaltung der Energie eines Fahrzeugs, das mit einem Motor ausgestattet ist, der mit Diesel für den Antrieb des Fahrzeugs und den Betrieb mindestens einer Zusatzarbeitsausrüstung versorgt wird, **dadurch gekennzeichnet, dass**:
a) der Motor mit Mitteln zum Sammeln und Aufzeichnen von Daten ausgestattet wird;
b) das Fahrzeug mit Sensoren ausgestattet wird, die mit der Zeit mindestens die Bewegung des Fahrzeugs, das Einschalten der Motorisierung der Zusatzarbeitsausrüstung und den Kraftstoffverbrauch identifizieren, und die Identifikation des Betriebs des Motors entweder für den Antrieb des Fahrzeugs oder für den Betrieb der Zusatzarbeitsausrüstung und des Dieselverbrauchs des Motors gestatten,
c) das Fahrzeug mit Mitteln zum Aufzeichnen der identifizierten Daten des Betriebs und des Dieselverbrauchs ausgestattet wird.

2. Verfahren nach Anspruch 1, **dadurch gekennzeichnet, dass** in (b) die Motordrehzahl durch einen Sensor aufgezeichnet wird.

3. Verfahren nach einem der Ansprüche 1 oder 2, **dadurch gekennzeichnet, dass** in (c) die Aufzeichnungsmittel ein Mittel zur Verbindung eines Schlüssels zum Herunterladen von Daten umfassen.

4. Verfahren nach einem der Ansprüche 1 bis 3, **dadurch gekennzeichnet, dass** die unterschiedlichen Dieselsteuern als Funktion der Verwendung des Motors verwaltet werden.

5. Elektronisches System, welches zur Berechnung und Verwaltung der Energie eines Fahrzeugs bestimmt ist, das mit einem Motor ausgestattet ist, der mit Diesel für den Antrieb des Fahrzeugs und den Betrieb mindestens einer Zusatzarbeitsausrüstung versorgt wird, umfassend mindestens:
a) Mittel zum Sammeln und Aufzeichnen von Daten;
b) Sensoren, die mit der Zeit mindestens der Bewegung des Fahrzeugs, das Einschalten der Motorisierung der Zusatzarbeitsausrüstung und den Kraftstoffverbrauch identifizieren, und die Identifikation des Betriebs des Motors entweder für den Antrieb des Fahrzeugs oder für den Betrieb der Zusatzarbeitsausrüstung und des Dieselverbrauchs des Motors gestatten, und
c) Mittel zum Aufzeichnen der identifizierten Daten des Betriebs und des Dieselverbrauchs.

6. System nach Anspruch 5, **dadurch gekennzeichnet, dass** in (b) die Motordrehzahl durch einen Sensor aufgezeichnet wird.

7. System nach einem der Ansprüche 5 oder 6, **dadurch gekennzeichnet, dass** in (c) die Aufzeichnungsmittel ein Mittel zur Verbindung eines Schlüssels zum Herunterladen von Daten umfassen.

8. System nach einem der Ansprüche 5 bis 7, **dadurch gekennzeichnet, dass** die unterschiedlichen Dieselsteuern als Funktion der Verwendung des Motors verwaltet werden.

## Claims

1. A method for calculating and for managing the energy of a vehicle equipped with an engine running on diesel fuel for propulsion of the vehicle and operation of at least one auxiliary equipment unit, **characterized in that**:
a) the engine is equipped with data collection and recording means,
b) the vehicle is equipped with detectors identifying, over time, at least the vehicle motion, engagement of the engine with the auxiliary equipment and the fuel consumption, and allowing to identify operation of the engine either for propulsion of the vehicle or for operation of the auxiliary equipment, and the diesel fuel consumption of the engine,
c) the vehicle is equipped with means for recording the identified operation and diesel fuel consumption data.

2. A method as claimed in claim 1, **characterized in that**, in b), the engine speed is recorded by means of a detector.

3. A method as claimed in any one of claims 1 or 2, **characterized in that**, in c), the recording means comprise a connection means for a data download key.

4. A method as claimed in any one of claims 1 to 3, **characterized in that** the diesel fuel tax differential is managed according to the use of the engine.

5. An onboard electronic system for calculating and managing the energy of a vehicle equipped with an engine running on diesel fuel for propulsion of the vehicle and operation of at least one auxiliary equipment unit, comprising at least:
a) data collection and recording means,
b) detectors identifying, over time, at least the vehicle motion, engagement of the engine with the auxiliary equipment and the fuel consumption, and allowing to identify operation of the engine either for propulsion of the vehicle or for operation of the auxiliary equipment, and the diesel fuel consumption of the engine, and
c) means for recording the identified operation and diesel fuel consumption data.

6. A system as claimed in claim 5, **characterized in that**, in b), the engine speed is recorded by means of a detector.

7. A system as claimed in any one of claims 5 or 6, **characterized in that**, in c), the recording means comprise a connection means for a data download key.

8. A system as claimed in any one of claims 5 to 7, **characterized in that** the diesel fuel tax differential is managed according to the use of the engine.
